# EUROPÄISCHE PATENTSCHRIFT

(11) **EP 1 437 444 B1**
(45) Veröffentlichungstag und Bekanntmachung des Hinweises auf die Patenterteilung: **04.03.2009**
(21) Anmeldenummer: 03104583.4
(22) Anmeldetag: 08.12.2003
(51) Int. Cl.: D21H 23/28

(54) **Verfahren zur Herstellung und/oder Behandlung einer Materialbahn**
Method for producing and/or treatment of a material web
Procédé pour la fabrication et/ou le traitement d'une bande de matiere

(30) Priorität: 23.12.2002 DE 10260847
(43) Veröffentlichungstag der Anmeldung: 14.07.2004
(73) Patentinhaber: Voith Patent GmbH, 89522 Heidenheim (DE)
(72) Erfinder: Bubik, Alfred, 88212, Ravensburg (DE); Henssler, Joachim, 88213, Ravensburg (DE); Tietz, Martin, 89520, Heidenheim (DE)
(74) Vertreter: Kunze, Klaus

(56) Entgegenhaltungen:
- EP-A- 0 079 759
- EP-A- 0 453 427
- EP-A- 0 617 167
- US-A- 4 102 299
- US-A- 4 706 603
- US-A- 5 507 916
- US-A- 5 908 534
- US-A1- 2002 162 503
- US-B1- 6 277 244
- US-B1- 6 444 030

## Beschreibung

Die Erfindung betrifft ein zur Herstellung und/oder Behandlung einer Materialbahn, insbesondere Papier- oder Kartonbahn, bei dem Leim oder eine pastöse oder flüssige Beschichtung auf die Materialbahn aufgebracht und die Materialbahn zum Einpressen des Leims bzw. der Beschichtung durch einen Pressspalt geführt wird, wobei der Leim bzw. die Beschichtung maximal in der Breite der unbeschnittenen Materialbahn auf die Materialbahn aufgebracht wird..

Die Druckschrift EP 0 079 759 A1 offenbart beispielsweise ein Verfahren zum Vorsehen eines Oberflächenabdrucks in einer Beschichtung eines blattförmigen Materials, wobei eine fließfähige Beschichtung aus einer härtbaren Zusammensetzung oder einem härtbaren Material auf eine Seite einer Bahn des blattförmigen Materials aufgebracht wird. Dabei ist vorgesehen, dass die auf das blattförmige Material aufgebrachte Beschichtung nicht über den Rand jeder Seite des blattförmigen Materials hinausverläuft.

Der Auftrag von Stärkeflotte, Streichfarben etc. am Ende des Papierherstellungsprozesses ist bekannt.

Bei einem Verfahren der eingangs genannten Art ist man nun bestrebt, die aufzutragende Leimflotte bzw. Stärkeflotte, Stärkekleister, Farbe oder Streichfarbe, Pigmente und/oder dergleichen bereits am Ende der Siebpartie oder innerhalb der Pressenpartie einer jeweiligen Papiermaschine auf das Papier aufzubringen. Dabei dringt die Stärkeflotte im betreffenden Pressspalt in die Papierbahn ein und verdrängt einen Teil des darin enthaltenen Wassers in den gegenüberliegenden Pressfilz. Durch diese Art des sogenannten "Displacement Dewaterings" kann in der Summe mehr aus der Blattbildung kommendes Wasser aus der Papierbahn gepresst werden, als dies bei konventionellen Pressen und/oder Pressenpartien der Fall wäre. Dies bedeutet, dass die gesamte zu verdampfende Wassermenge, bestehend aus Wasser von der Blattbildung und dem Wassereintrag durch die Leimflotte, im Vergleich zu den bekannten Verfahren, verringert wird.

Üblich ist bis heute, wie beispielsweise in der Druckschrift US 6,277,244 B1 offenbart, ein Bahnbeschnitt vor der Pressenpartie. Wird der Leim nach dem Beschnitt bahnbreit aufgebracht, so kommt es zu einer unerwünschten Verunreinigung der Pressenbespannung im Bereich der Bahnränder. Dies bringt nicht nur eine drastische Verringerung der Bespannungslaufzeit mit sich, es kann insbesondere auch dazu führen, dass die Chemie der Wässer "kippt". Gelangt derart verunreinigtes Reinigungswasser in den Siebwasserkreislauf, so kann also das empfindliche chemische Gleichgewicht umkippen, was erhebliche Störungen bei der Blattbildung mit sich bringt.

Der Erfindung liegt die Aufgabe zugrunde, ein verbessertes Verfahren der eingangs genannten Art zu schaffen, bei dem die zuvor genannten Nach-teile beseitigt sind. Dabei soll insbesondere sichergestellt sein, dass die Pressenbespannung nicht durch in der Pressenpartie aufgebrachten Leim verschmutzt wird und/oder keine Chemikalien aus der Leimung (Stärke, Harze, Pigmente, Binder, ...) in den Siebwasserkreislauf gelangen. Gleichzeitig soll sichergestellt sein, dass bei der praktischen Anwendung schließlich die am Roller aufgewickelte Materialbahn in ihrer gesamten Breite mit Leim bzw. einer Beschichtung versehen ist.

Diese Aufgabe wird dadurch gelöst, dass die Materialbahn während der Aufbringung des Leims bzw. der Beschichtung von einer Pressenbespannung getragen wird und dass erstmalig nach dem Pressspalt ein Randbeschnitt der Materialbahn ausgeführt wird. Dabei kann der Leim bzw. die Beschichtung insbesondere schmäler als bahnbreit auf die Materialbahn aufgebracht werden. Der Leim bzw. die Beschichtung erfolgt also so, dass eine Kontamination der Pressenbespannung verhindert wird.

Unter "bahnbreit" ist hier insbesondere die Breite der Materialbahn vor dem ersten Randbeschnitt oder die Breite der Materialbahn an der jeweiligen Stelle im Prozess einschließlich mitgeführter Randbändel zu verstehen.

Gemäß einer vorteilhaften praktischen Ausgestaltung des erfindungsgemäßen Verfahrens wird ein zweiter Randbeschnitt der Materialbahn nach dem Pressspalt ausgeführt.

Gemäß einer zweckmäßigen praktischen Ausgestaltung des erfindungsgemäßen Verfahrens wird ein Randbeschnitt der Materialbahn erstmalig vor dem Überführen der Materialbahn in den nächsten Teil oder Abschnitt der Herstellungsmaschine ausgeführt. So kann beispielsweise ein Randbeschnitt der Papierbahn erstmalig vor dem Überführen der Materialbahn in den nächsten Pressspalt, in eine Offsetpresse, in eine Trockengruppe und/oder dergleichen ausgeführt werden.

In bestimmten Fällen kann es jedoch auch von Vorteil sein, wenn ein Randbeschnitt der Materialbahn erstmalig nach dem Überführen der Materialbahn in den nächsten Teil oder Abschnitt der Herstellungsmaschine ausgeführt wird. Es kann somit beispielsweise ein Randbeschnitt der Papierbahn erstmalig nach dem Überführen der Materialbahn in den nächsten Pressspalt, in eine Offsetpresse, in eine Trockengruppe und/oder dergleichen ausgeführt werden.

Gemäß einer bevorzugten praktischen Ausgestaltung des erfindungsgemäßen Verfahrens werden zumindest die kontaminierten Ränder der betreffenden, zumindest ein umlaufendes Band umfassenden Pressenbespannung so gereinigt, dass allenfalls noch eine minimale Menge an und vorzugsweise keine aus der Leimung bzw. Beschichtung stammenden Chemikalien in den Siebwasserkreislauf gelangen.

Dabei können die kontaminierten Ränder der betreffenden, zumindest ein umlaufendes Band umfassenden Pressenbespannung zumindest vorgereinigt werden, wozu insbesondere eine spezielle zusätzliche Reinigung vorgesehen sein kann. Damit ist sichergestellt, dass keine erheblichen Mengen an störenden Chemikalien über die konventionelle Konditionierung der Bespannung (Pressfilz) in andere Wasserkreisläufe gelangen.

Von Vorteil ist insbesondere auch, wenn an den beiden Rändern der Pressenbespannung jeweils ein schmales Band zusammen mit der Materialbahn durch einen den Leim bzw. die Beschichtung auf die Materialbahn aufbringenden Applikator und den nachfolgenden Pressspalt geführt wird, um eine jeweilige Kontamination der auf der Gegenseite liegenden Pressenbespannung zu verhindern.

Gemäß einer zweckmäßigen praktischen Ausgestaltung des erfindungsgemäßen Verfahrens werden die abgetrennten Randbändel vor dem Überführen der Materialbahn in den nächsten Teil oder Abschnitt der Herstellungsmaschine abgeführt. Die abgetrennten Randbändel können somit beispielsweise vor dem Überführen der Materialbahn in den nächsten Pressspalt, in eine Offsetpresse, in eine Trokkengruppe und/oder dergleichen abgeführt werden. Die abgetrennten Randbändel können insbesondere seitlich oder vertikal aus der Herstellungsmaschine abgeführt werden. Dabei können die abgetrennten Randbändel beispielsweise mittels einer Bändelabsaugung aus der Herstellungsmaschine abgeführt werden.

In bestimmten Fällen kann es auch von Vorteil sein, wenn die abgetrennten Randbändel erst nach dem Überführen der Materialbahn in den nächsten Teil oder Abschnitt der Herstellungsmaschine abgeführt werden. Die abgetrennten Randbändel werden somit beispielsweise erst nach dem Überführen der Materialbahn in den nächsten Pressspalt, in eine Offsetpresse, in eine Trockengruppe und/oder dergleichen abgeführt. Das Abführen der abgetrennten Randbändel aus der Herstellungsmaschine kann insbesondere wieder mittels einer Bändelabsaugung erfolgen. Die abgetrennten Randbändel werden im vorliegenden Fall vorzugsweise seitlich aus der Herstellungsmaschine abgeführt.

Für die jeweilige Randbändelführung werden vorzugsweise spezielle Elemente wie insbesondere Sauger, Bläser, Rollen und/oder dergleichen verwendet.

Bevorzugt werden die im Bereich der Materialbahnränder liegenden Bespannungsränder separat konditioniert. Die Bespannungsränder können also insbesondere getrennt vom Rest der Bespannung konditioniert werden.

Die Randzonen der Bespannung werden zweckmäßigerweise so dimensioniert, dass die Materialbahnränder innerhalb der Randzonen der Bespannung liegen. Dabei kann es in bestimmten Fällen von Vorteil sein, wenn aus den Randzonen der Bespannung anfallendes Wasser getrennt von dem im übrigen anfallenden Wasser behandelt wird. Gegebenenfalls ist also eine besondere Behandlung der aus den Randzonen anfallenden Wässer denkbar.

Gemäß einer weiteren vorteilhaften Ausgestaltung des erfindungsgemäßen Verfahrens werden die abgetrennten geleimten bzw. beschichteten Materialbahnränder insbesondere durch Zwischentrocknen, Neutralisieren und/oder dergleichen so behandelt und wiederverwertet, dass die Chemie innerhalb der Nasspartie nicht gestört wird.

Von Vorteil ist insbesondere auch, wenn ein Pressfilz mit versiegelten Rändern eingesetzt wird. Die versiegelten Ränder sind unempfindlich gegenüber Chemikalien (Stärke, ...) der Beschichtung und einfacher zu reinigen.

Gemäß einer zweckmäßigen Ausgestaltung des erfindungsgemäßen Verfahrens wird die Pressenbespannung im Bereich des ersten und/oder zweiten Randbändels hydrophobisiert bzw. mit wasserabstoßenden Mitteln imprägniert.

Im Ergebnis wird durch das erfindungsgemäße Verfahren eine einfache Prozessführung nahe an der heute in der Pressenpartie üblichen Prozessführung erreicht. Die letztlich erhaltene Papierbahn ist bahnbreit geleimt. Es ist kein weiterer Beschnitt der Randrollen erforderlich.

Das erfindungsgemäße Verfahren kann vorteilhafterweise insbesondere auch mit den bekannten sogenannten "Beltsizer"-Ausführungen kombiniert werden, wodurch sich viele in der Praxis vorteilhafte Ausführungsbeispiele bzw. sinnvolle Varianten ergeben.

Der Grundgedanke der Erfindung liegt u.a. darin, den Leimauftrag bzw. die Beschichtung der Materialbahnen so vorzunehmen, dass eine Kontamination der Pressenbespannung verhindert wird.

Im folgenden wird rein beispielhaft unter Bezugnahme auf die Zeichnung eine mögliche Ausführungsform einer Leimauftragsvorrichtung beschrieben, die in besonderer Weise zur Durchführung des erfindungsgemäßen Verfahrens geeignet ist.

Die einzige Figur der Zeichnung zeigt in rein schematischer Darstellung eine Vorrichtung 10 zum Auftragen von Leim oder einer pastösen oder flüssigen Beschichtung auf eine in der Richtung L bewegte Materialbahn 12, bei der es sich insbesondere um eine Papier- oder Kartonbahn handeln kann.

Die Vorrichtung 10 umfasst eine Auftragswalze 14, die mit einer Gegenfläche einen Pressspalt bildet, durch den die Materialbahn 12 zum Einpressen des Leims bzw. zum Aufbringen der Beschichtung hindurchgeführt wird.

Die Leimzufuhr bzw. die Beschichtung erfolgt über einen der Auftragswalze 14 zugeordneten Applikator 16. Dieser ist so bemessen und/oder einstellbar, dass Leim bzw. die Beschichtung 18 bahnbreit oder schmäler als bahnbreit auf die Materialbahn 12 aufgebracht wird.

In der einzigen Figur ist die mit einem entsprechenden Leimauftrag bzw. Beschichtung versehene Materialbahn mit "12" bezeichnet, während die abgetrennten bzw. abzutrennenden Randbändel mit "20" bezeichnet sind. Dabei ist der Applikator 16 also vorzugsweise so bemessen bzw. eingestellt, dass nur die Materialbahn 12 und nicht auch die abgetrennten bzw. abzutrennenden Randbändel 20 mit Leim beaufschlagt werden.

In der einzigen Figur ist überdies auch die betreffende Pressenbespannung 22 zu erkennen, die in der Regel breiter ist als die mit dem Leimauftrag bzw. der Beschichtung versehene Materialbahn 12 zuzüglich der abgetrennten bzw. abzutrennenden Randbändel 20.

Mittels geeigneter Trenn- oder Schneidverfahren und/oder-vorrichtungen oder-werkzeuge 24, zu denen u.a. z.B. Randspritzer, Messer und/oder dergleichen zählen, ist z. B. ein zweiter Randbeschnitt möglich, der beim vorliegenden Ausführungsbeispiel hinter dem zwischen der Auftragswalze 14 und der betreffenden Gegenfläche gebildeten Pressspalt ausgeführt wird.

### Bezugszeichenliste

- 10: Leimauftragsvorrichtung
- 12: Materialbahn
- 14: Auftragswalze
- 16: Applikator
- 18: Leim, Beschichtung
- 20: Randbändel
- 22: Pressenbespannung
- 24: Trenneinrichtung oder -werkzeug, z.B. Randspritzer

## Patentansprüche

1. Verfahren zur Herstellung und/oder Behandlung einer Materialbahn (12), insbesondere Papier- oder Kartonbahn, bei dem Leim (18) oder eine pastöse oder flüssige Beschichtung (18) auf die Materialbahn (12) aufgebracht und die Materialbahn (12) zum Einpressen des Leims (18) bzw. der Beschichtung (18) durch einen Pressspalt geführt wird, wobei der Leim (18) bzw. die Beschichtung (18) maximal in der Breite der unbeschnittenen Materialbahn (12) auf die Materialbahn (12) aufgebracht wird,
**dadurch gekennzeichnet,**
**dass** die Materialbahn (12) während der Aufbringung des Leims (18) bzw. der Beschichtung (18) von einer Pressenbespannung (22) getragen wird und
**dass** erstmalig nach dem Pressspalt ein Randbeschnitt der Materialbahn (12) ausgeführt wird.

2. Verfahren nach Anspruch 1,
**dadurch gekennzeichnet,**
**dass** der Leim (18) bzw. die Beschichtung (18) schmäler als bahnbreit auf die Materialbahn (12) aufgebracht wird.

3. Verfahren nach Anspruch 1 oder 2,
**dadurch gekennzeichnet,**
**dass** ein zweiter Randbeschnitt der Materialbahn (12) nach dem Pressspalt ausgeführt wird.

4. Verfahren nach einem der vorhergehenden Ansprüche,
**dadurch gekennzeichnet,**
**dass** ein Randbeschnitt der Materialbahn (12) erstmalig vor dem Überführen der Materialbahn (12) in den nächsten Teil oder Abschnitt der Herstellungsmaschine ausgeführt wird.

5. Verfahren nach Anspruch 4,
**dadurch gekennzeichnet,**
**dass** ein Randbeschnitt der Papierbahn erstmalig vor dem Überführen der Materialbahn (12) in den nächsten Pressspalt, in eine Offsetpresse, in eine Trockengruppe und/oder dergleichen ausgeführt wird.

6. Verfahren nach einem der Ansprüche 1 bis 3,
**dadurch gekennzeichnet,**
**dass** ein Randbeschnitt der Materialbahn (12) erstmalig nach dem Überführen der Materialbahn (12) in den nächsten Teil oder Abschnitt der Herstellungsmaschine ausgeführt wird.

7. Verfahren nach Anspruch 6,
**dadurch gekennzeichnet,**
**dass** ein Randbeschnitt der Papierbahn erstmalig nach dem Überführen der Materialbahn (12) in den nächsten Pressspalt, in eine Offsetpresse, in eine Trockengruppe und/oder dergleichen ausgeführt wird.

8. Verfahren nach einem der vorhergehenden Ansprüche,
**dadurch gekennzeichnet,**
**dass** zumindest die kontaminierten Ränder der betreffenden, zumindest ein umlaufendes Band umfassenden Pressenbespannung (22) so gereinigt werden, dass allenfalls noch eine minimale Menge an und vorzugsweise keine aus der Leimung (18) bzw. Beschichtung (18) stammenden Chemikalien in den Siebwasserkreislauf gelangen.

9. Verfahren nach Anspruch 8,
**dadurch gekennzeichnet,**
**dass** kontaminierte Ränder der betreffenden, zumindest ein umlaufendes Band umfassenden Pressenbespannung (22) zunächst vorgereinigt werden.

10. Verfahren nach einem der vorhergehenden Ansprüche,
**dadurch gekennzeichnet,**
**dass** an den beiden Rändern der betreffenden, zumindest ein umlaufendes Band umfassenden Pressenbespannung (22) jeweils ein schmales Band zusammen mit der Materialbahn (12) durch einen den Leim (18) bzw. die Beschichtung (18) auf die Materialbahn (12) aufbringenden Applikator (16) und den nachfolgenden Pressspalt geführt wird, um eine jeweilige Kontamination der auf der Gegenseite liegenden Pressenbespannung (22) zu verhindern.

11. Verfahren nach einem der vorhergehenden Ansprüche,
**dadurch gekennzeichnet,**
**dass** die abgetrennten Randbändel (20) vor dem Überführen der Materialbahn (12) in den nächsten Teil oder Abschnitt der Herstellungsmaschine abgeführt werden.

12. Verfahren nach Anspruch 11,
**dadurch gekennzeichnet,**
**dass** die abgetrennten Randbändel (20) vor dem Überführen der Materialbahn (12) in den nächsten Pressspalt, in eine Offsetpresse, in eine Trockengruppe und/oder dergleichen abgeführt werden.

13. Verfahren nach Anspruch 11 oder 12,
**dadurch gekennzeichnet,**
**dass** die abgetrennten Randbändel (20) seitlich oder vertikal aus der Herstellungsmaschine abgeführt werden.

14. Verfahren nach einem der Ansprüche 11 bis 12,
**dadurch gekennzeichnet,**
**dass** die abgetrennten Randbändel (20) mittels einer Bändelabsaugung aus der Herstellungsmaschine abgeführt werden.

15. Verfahren nach einem der Ansprüche 1 bis 10,
**dadurch gekennzeichnet,**
**dass** die abgetrennten Randbändel (20) erst nach dem Überführen der Materialbahn (12) in den nächsten Teil oder Abschnitt der Herstellungsmaschine abgeführt werden.

16. Verfahren nach Anspruch 15,
**dadurch gekennzeichnet,**
**dass** die abgetrennten Randbändel (20) erst nach dem Überführen der Materialbahn (12) in den nächsten Pressspalt, in eine Offsetpresse, in eine Trockengruppe und/oder dergleichen abgeführt werden.

17. Verfahren nach Anspruch 15 oder 16,
**dadurch gekennzeichnet,**
**dass** die abgetrennten Randbändel (20) mittels einer Bändelabsaugung aus der Herstellungsmaschine abgeführt werden.

18. Verfahren nach Anspruch 15 bis 17,
**dadurch gekennzeichnet,**
**dass** die abgetrennten Randbändel (20) seitlich aus der Herstellungsmaschine abgeführt werden.

19. Verfahren nach einem der vorhergehenden Ansprüche,
**dadurch gekennzeichnet,**
**dass** für die jeweilige Randbändelführung solche Elemente wie insbesondere Sauger, Bläser, Rollen und/oder dergleichen verwendet werden.

20. Verfahren nach einem der vorhergehenden Ansprüche,
**dadurch gekennzeichnet,**
**dass** die im Bereich der Materialbahnränder liegenden Bespannungsränder separat konditioniert werden.

21. Verfahren nach einem der vorhergehenden Ansprüche,
**dadurch gekennzeichnet,**
**dass** die Randzonen der Bespannung so dimensioniert werden, dass die Materialbahnränder innerhalb der Randzonen der Bespannung liegen.

22. Verfahren nach Anspruch 21,
**dadurch gekennzeichnet,**
**dass** aus den Randzonen der Bespannung anfallendes Wasser getrennt von dem im übrigen anfallenden Wasser behandelt wird.

23. Verfahren nach einem der vorhergehenden Ansprüche,
**dadurch gekennzeichnet,**
**dass** die abgetrennten geleimten bzw. beschichteten Materialbahnränder insbesondere durch Zwischentrocknen, Neutralisieren und/oder dergleichen so behandelt und wiederverwertet werden, dass die Chemie innerhalb der Wasserpartie nicht gestört wird.

24. Verfahren nach einem der vorhergehenden Ansprüche,
**dadurch gekennzeichnet,**
**dass** ein Pressfilz mit versiegelten Rändern eingesetzt wird.

25. Verfahren nach einem der vorhergehenden Ansprüche,
**dadurch gekennzeichnet,**
**dass** die Pressenbespannung (22) im Bereich des ersten und/oder zweiten Randbändels (20) hydrophobisiert bzw. mit wasserabstoßenden Mitteln imprägniert wird.

## Claims

1. Method for producing and/or treating a material web (12), in particular a paper or board web, in which size (18) or a pasty or liquid coating (18) is applied to the material web (12) and the material web (12) is led through a press nip in order to press in the size (18) or the coating (18), the size (18) or the coating (18) being applied to the material web (12) at most at the width of the untrimmed material web (12),
**characterized**
**in that**, during the application of the size (18) or the coating (18), the material web (12) is carried by press clothing (22) and
**in that** edge trimming of the material web (12) is carried out for the first time after the press nip.

2. Method according to Claim 1, **characterized in that** the size (18) or the coating (18) is applied to the material web (12) narrower than the web width.

3. Method according to Claim 1 or 2, **characterized in that** a second edge trimming of the material web (12) is carried out after the press nip.

4. Method according to one of the preceding claims, **characterized in that** edge trimming of the material web (12) is carried out for the first time before the material web (12) is transferred to the next part or section of the production machine.

5. Method according to Claim 4, **characterized in that** edge trimming of the paper web is carried out for the first time before the material web (12) is transferred to the next press nip, to an offset press, to a drying group and/or the like.

6. Method according to one of Claims 1 to 3, **characterized in that** edge trimming of the material web (12) is carried out for the first time after the material web (12) has been transferred to the next part or section of the production machine.

7. Method according to Claim 6, **characterized in that** edge trimming of the paper web is carried out for the first time before the material web (12) is transferred to the next press nip, to an offset press, to a drying group and/or the like.

8. Method according to one of the preceding claims, **characterized in that** at least the contaminated edges of the relevant press clothing (22), comprising at least one circulating belt, are cleaned in such a way that at most a minimal quantity and preferably none of the chemicals originating from the size (18) or the coating (18) get into the white-water circuit.

9. Method according to Claim 8, **characterized in that** contaminated edges of the relevant press clothing (22), comprising at least one circulating belt, are firstly pre-cleaned.

10. Method according to one of the preceding claims, **characterized in that,** at the two edges of the relevant press clothing (22), comprising at least one circulating belt, in each case a narrow strip is led together with the material web (12) through an applicator (16) applying the size (18) or the coating (18) to the material web (12) and through the following press nip, in order to prevent respective contamination of the press clothing (22) resting on the opposite side.

11. Method according to one of the preceding claims, **characterized in that** the severed edge strips (20) are led away before the material web (12) is transferred to the next part or section of the production machine.

12. Method according to Claim 11, **characterized in that** the severed edge strips (20) are led away before the material web (12) is transferred to the next press nip, to an offset press, to a drying group and/or the like.

13. Method according to Claim 11 or 12, **characterized in that** the severed edge strips (20) are led away from the production machine vertically or laterally.

14. Method according to one of Claims 11 to 12, **characterized in that** the severed edge strips (20) are led away out of the production machine by means of a strip suction system.

15. Method according to one of Claims 1 to 10, **characterized in that** the severed edge strips (20) are led away only after the material web (12) has been transferred to the next part or section of the production machine.

16. Method according to Claim 15, **characterized in that** the severed edge strips (20) are led away only after the material web (12) has been transferred to the next press nip, to an offset press, to a drying group and/or the like.

17. Method according to Claim 15 or 16, **characterized in that** the severed edge strips (20) are led away out of the production machine by means of a strip suction system.

18. Method according to Claims 15 to 17, **characterized in that** the severed edge strips (20) are led away out of the production machine laterally.

19. Method according to one of the preceding claims, **characterized in that** such elements as, in particular, suckers, blowers, rollers and/or the like are used for the respective edge strip guidance.

20. Method according to one of the preceding claims, **characterized in that** the edges of the clothing that are located in the region of the material web edges are conditioned separately.

21. Method according to one of the preceding claims, **characterized in that** the edge zones of the clothing are dimensioned such that the material web edges lie within the edge zones of the clothing.

22. Method according to Claim 21, **characterized in that** water arising from the edge zones of the clothing is treated separately from the water arising otherwise.

23. Method according to one of the preceding claims, **characterized in that** the severed sized or coated material web edges are treated, in particular by intermediate drying, neutralizing and/or the like, and reused in such a way that the chemistry within the water system is not disturbed.

24. Method according to one of the preceding claims, **characterized in that** a press felt having sealed edges is used.

25. Method according to one of the preceding claims, **characterized in that** the press clothing (22) in the region of the first and/or second edge strip (20) is rendered hydrophobic or impregnated with water-repelling agents.

## Revendications

1. Procédé pour la fabrication et/ou le traitement d'une bande de matière (12), en particulier une bande de papier ou de carton, dans lequel on dépose de la colle (18) ou un revêtement pâteux ou liquide (18) sur la bande de matière (12) et on fait passer la bande de matière (12) dans une fente de pressage pour presser la colle (18) ou le revêtement (18), dans lequel on dépose la colle (18) ou le revêtement (18) sur la bande de matière (12) au maximum sur la largeur de la bande de matière non revêtue (12), **caractérisé en ce que** la bande de matière (12) est portée par un entoilage de presse (22) pendant le dépôt de la colle (18) ou du revêtement (18) et **en ce que** l'on coupe les rives de la bande de matière (12) pour la première fois après la fente de pressage.

2. Procédé selon la revendication 1, **caractérisé en ce que** l'on dépose la colle (18) ou le revêtement (18) sur la bande de matière (12) sur une surface plus étroite que la largeur de la bande.

3. Procédé selon la revendication 1 ou 2, **caractérisé en ce que** l'on effectue une deuxième coupe des rives de la bande de matière (12) après la fente de pressage.

4. Procédé selon l'une quelconque des revendications précédentes, **caractérisé en ce que** l'on effectue une coupe des rives de la bande de matière (12) la première fois avant le transfert de la bande de matière (12) dans la partie ou la section suivante de la machine de fabrication.

5. Procédé selon la revendication 4, **caractérisé en ce que** l'on effectue une coupe des rives de la bande de papier la première fois avant le transfert de la bande de matière (12) dans la fente de pressage suivante, dans une presse offset, dans un groupe de séchage et/ou analogue.

6. Procédé selon l'une quelconque des revendications 1 à 3, **caractérisé en ce que** l'on effectue une coupe des rives de la bande de matière (12) la première fois après le transfert de la bande de matière (12) dans la partie ou la section suivante de la machine de fabrication.

7. Procédé selon la revendication 6, **caractérisé en ce que** l'on effectue une coupe des rives de la bande de papier la première fois après le transfert de la bande de matière (12) dans la fente de pressage suivante, dans une presse offset, dans un groupe de séchage et/ou analogue.

8. Procédé selon l'une quelconque des revendications précédentes, **caractérisé en ce que** l'on nettoie au moins les bords contaminés de l'entoilage de presse concerné (22), comprenant au moins une bande sans fin, de telle manière que seule une faible quantité ou de préférence aucune quantité de produits chimiques provenant de la colle (18) ou du revêtement (18) n'arrive dans le circuit d'eau blanche.

9. Procédé selon la revendication 8, **caractérisé en ce que** l'on nettoie d'abord au préalable les bords contaminés de l'entoilage de presse concerné (22), comprenant au moins une bande sans fin.

10. Procédé selon l'une quelconque des revendications précédentes, **caractérisé en ce que** l'on guide, sur les deux bords de l'entoilage de presse concerné (22), comprenant au moins une bande sans fin, respectivement une bande étroite en même temps que la bande de matière (12) à travers un applicateur (16) déposant la colle (18) ou le revêtement (18) sur la bande de matière (12) et dans la fente de pressage qui suit, afin d'empêcher une contamination respective de l'entoilage de presse (22) appliqué sur la face opposée.

11. Procédé selon l'une quelconque des revendications précédentes, **caractérisé en ce que** l'on évacue les bandelettes (20) coupées en rives avant le transfert de la bande de matière (12) dans la partie ou la section suivante de la machine de fabrication.

12. Procédé selon la revendication 11, **caractérisé en ce que** l'on évacue les bandelettes (20) coupées en rives avant le transfert de la bande de matière (12) dans la fente de pressage suivante, dans une presse offset, dans un groupe de séchage et/ou analogue.

13. Procédé selon la revendication 11 ou 12, **caractérisé en ce que** l'on évacue les bandelettes (20) coupées en rives latéralement ou verticalement hors de la machine de fabrication.

14. Procédé selon l'une quelconque des revendications 11 à 12, **caractérisé en ce que** l'on évacue les bandelettes (20) coupées en rives au moyen d'une aspiration des bandelettes hors de la machine de fabrication.

15. Procédé selon l'une quelconque des revendications 1 à 10, **caractérisé en ce que** l'on n'évacue les bandelettes (20) coupées en rives qu'après le transfert de la bande de matière (12) dans la partie ou la section suivante de la machine de fabrication.

16. Procédé selon la revendication 15, **caractérisé en ce que** l'on n'évacue les bandelettes (20) coupées en rives qu'après le transfert de la bande de matière (12) dans la fente de pressage suivante, dans une presse offset, dans un groupe de séchage et/ou analogue.

17. Procédé selon la revendication 15 ou 16, **caractérisé en ce que** l'on évacue les bandelettes (20) coupées en rives au moyen d'une aspiration des bandelettes hors de la machine de fabrication.

18. Procédé selon l'une quelconque des revendications 15 à 17, **caractérisé en ce que** l'on évacue les bandelettes (20) coupées en rives latéralement hors de la machine de fabrication.

19. Procédé selon l'une quelconque des revendications précédentes, **caractérisé en ce que** l'on utilise, pour l'évacuation des bandelettes coupées en rives respectives, des éléments tels que notamment des aspirateurs, des soufflantes, des rouleaux et/ou analogues.

20. Procédé selon l'une quelconque des revendications précédentes, **caractérisé en ce que** les bords de l'entoilage situés dans la région des rives de la bande de matière sont conditionnés séparément.

21. Procédé selon l'une quelconque des revendications précédentes, **caractérisé en ce que** les zones de bord de l'entoilage sont dimensionnées de telle manière que les rives de la bande de matière soient situées à l'intérieur des zones de bord de l'entoilage.

22. Procédé selon la revendication 21, **caractérisé en ce que** l'eau récupérée des zones de bord de l'entoilage est traitée séparément du reste de l'eau récupérée.

23. Procédé selon l'une quelconque des revendications précédentes, **caractérisé en ce que** les rives coupées de la bande de matière, encollées ou revêtues, sont traitées et réutilisées en particulier par séchage intermédiaire, neutralisation et/ou analogue, de telle manière que le milieu chimique à l'intérieur de la partie d'eau ne soit pas perturbé.

24. Procédé selon l'une quelconque des revendications précédentes, **caractérisé en ce que** l'on utilise un feutre de presse à bords scellés.

25. Procédé selon l'une quelconque des revendications précédentes, **caractérisé en ce que** l'on rend hydrophobe l'entoilage de presse (22) ou on l'imprègne avec des agents repoussant l'eau dans la région de la première et/ou de la deuxième bandelette (20) coupée en rives.
